# EUROPÄISCHE PATENTSCHRIFT

(11) **EP 3 802 950 B1**
(45) Veröffentlichungstag und Bekanntmachung des Hinweises auf die Patenterteilung: **07.07.2021**
(21) Anmeldenummer: 19728961.4
(22) Anmeldetag: 05.06.2019
(51) Int. Cl.: D21F 3/10

(54) **DICHTLEISTEN ZUM ABDICHTEN EINER ÜBER- ODER UNTERDRUCKZONE EINER WALZE, WALZE MIT EINER SOLCHEN DICHTLEISTEN UND VERFAHREN ZUM BETRIEB DER WALZE**
SEALING STRIP FOR SEALING A POSITIVE OR NEGATIVE PRESSURE ZONE OF A ROLLER, ROLLER COMPRISING SUCH A SEALING STRIP, AND METHODS FOR OPERATING THE ROLLER
BAGUETTE D'ÉTANCHÉITÉ POUR RÉALISER L'ÉTANCHÉITÉ D'UNE ZONE DE SURPRESSION OU DE DÉPRESSION D'UN CYLINDRE, CYLINDRE COMPRENANT UNE TELLE BAGUETTE D'ÉTANCHÉITÉ ET PROCÉDÉS DE FONCTIONNEMENT DU CYLINDRE

(30) Priorität: 11.06.2018 DE 102018113832
(43) Veröffentlichungstag der Anmeldung: 14.04.2021
(73) Patentinhaber: Voith Patent GmbH, 89522 Heidenheim (DE)
(72) Erfinder: ERKELENZ, Marc, 89231 Neu-Ulm (DE)
(74) Vertreter: Voith Patent GmbH - Patentabteilung
(86) Internationale Anmeldenummer: PCT/EP2019/064592
(87) Internationale Veröffentlichungsnummer: WO 2019/238482

(56) Entgegenhaltungen:
- EP-A1- 2 885 457

## Beschreibung

Die Erfindung betrifft eine Dichteinrichtung zum Abdichten einer Über- oder Unterdruckzone gemäß dem Oberbegriff des Anspruchs 1, eine Walze für eine Maschine zur Herstellung oder Verarbeitung einer Faserstoffbahn gemäß dem Oberbegriff des Anspruchs 6, sowie ein Verfahren zum Betrieb einer Walze gemäß dem Oberbegriff des Anspruchs 7 bzw. 8.

Dichteinrichtungen in besaugten oder beblasenen Walzen für Papier-, Karton- oder Tissuemaschinen müssen die Über- oder Unterdruckzone zuverlässig gegen die Umgebung in der Normaldruck herrscht abdichten. Hierbei wird zur Abdichtung der Überdruck- oder Unterdruckzone die Dichtfläche jeder Dichtleiste der Dichteinrichtung gegen die Innenseite des rotierenden Walzenmantels angestellt. Um den Verschleiß der Dichtleiste hervorgerufen durch Reibung zwischen der Mantelfläche und der Dichtfläche zu reduzieren, wird versucht ein Schmiermittel zwischen die Dichtfläche und die Innenseite einzubringen. Dies wird gewöhnlich mit Spritzrohren gemacht, die in Drehrichtung der Walze vor der ersten Dichtleiste der Über- oder Unterdruckzone angeordnet sind. Hierbei wird das Schmiermittel auf die Innenseite des Walzenmantels aufgebracht von diesem durch dessen Rotation zu den einzelnen Dichtleisten befördert, wodurch in Drehrichtung betrachtet die Schmiermittelversorgung von Dichtleiste zu Dichtleiste abnimmt. Um die in Drehrichtung nachfolgenden Dichtleisten dennoch mit genügend Schmiermittel zu versorgen, muss eine große Menge an Schmiermittel verwendet werden, welches aber nur zum geringen Teil der eigentlichen Schmierung der Dichtleisten zu Gute kommt und sonst zur nicht gewünschten Rückbefeuchtung der Faserstoffbahn beiträgt.

Zur Lösung dieses Problems schlagen die EP2885457 sowie die EP3022356 vor, das Schmiermittel direkt zu der die Dichtfläche bereitstellenden Oberseite der jeweiligen Dichtleiste zu leiten, um damit jede einzelne Dichtleiste gezielt mit der benötigten Menge an Schmiermittel zu versorgen. Eine bevorzugte Ausgestaltung dieser Erfindung schlägt hier ferner eine an der Oberseite der Walze bereitgestellte Schmiermittelrinne in Form einer neben der Dichtfläche angeordneten sich in Längsrichtung der Dichtleiste, d.h. in Maschinenquerrichtung der Walze, erstreckenden nutartigen Vertiefung, ggf. unter Zuhilfenahme einer geeigneten Lippe vor.

Unabhängig davon, welche Art von Schmiereinrichtung eingesetzt wird, ist es für einen verschleißarmen Betrieb einer solchen Walze wesentlich, dass die Dichtfläche der Dichtleiste auf ihrer gesamte Länge, die häufig 10m oder mehr beträgtausreichend mit Schmiermittel versorgt wird. Allerdings soll für diese Schmierung aus ökonomischen Gründen möglichst eine geringe Menge an Schmiermittel verwendet werden.

Hierfür wäre es wünschenswert, eine möglichst gleichmäßige Verteilung des Schmiermittels über die gesamte Länge der Dichtleiste sicherstellen zu können.

Es ist daher Aufgabe der Erfindung, eine Dichteinrichtung sowie eine Walze mit einer Dichteinrichtung vorzugschlagen, bei der eine gleichmäßige Versorgung der Dichtleiste mit Schmiermittel gewährleistet ist. Weiterhin ist eine Aufgabe der Erfindung ein zuverlässiges Verfahren zum Betrieb einer solchen Walze unter Verwendung einer geringen Menge an Schmiermittel anzugeben.

Die Aufgabe wird hinsichtlich der Vorrichtungen vollständig gelöst durch eine Dichteinrichtung zum Abdichten einer Über- oder Unterdruckzone einer Walze für eine Maschine zur Herstellung oder Verarbeitung einer Faserstoffbahn gemäß dem kennzeichnenden Teil des Anspruchs 1 sowie eine Walze für eine Maschine zur Herstellung oder Verarbeitung einer Faserstoffbahn gemäß dem kennzeichnenden Teil des Anspruchs 6 und hinsichtlich des Verfahrens durch ein Verfahren zum Betrieb einer Walze gemäß dem Kennzeichnen des Anspruchs 7 bzw. 8.

Weitere vorteilhafte Ausführungen sind in den Unteransprüchen beschrieben.

Die Aufgabe wird gelöst durch eine Dichteinrichtung zum Abdichten einer Über- oder Unterdruckzone einer Walze für eine Maschine zur Herstellung oder Verarbeitung einer Faserstoffbahn wobei die Dichteinrichtung eine Dichtleiste sowie eine Schmiereinrichtung aufweist, mittels welcher bei bestimmungsgemäßer Verwendung ein Schmiermittel zwischen die Innenseite des Walzenmantels und die Dichtfläche der Dichtleiste bringbar ist, und wobei die Schmiereinrichtung eine Mehrzahl von Schmiermittelaustrittsöffnungen umfasst und mit einer Versorgungsleitung zur Versorgung mit Schmiermittel verbindbar ist. Die Schmiereinrichtung ist über mehrere Einlässe mit der Versorgungsleitung verbindbar, welche über die Länge der Dichtleiste verteilt sind, die Dichtleiste weist ein erstes und ein zweites längsseitiges Ende auf und der Abstand von zumindest einem, bevorzugt beiden längsseitigen Enden zu einem Einlass beträgt maximal 1000mm, speziell maximal 800mm, insbesondere maximal 600mm, bevorzugt 400mm oder weniger.

Eine solche Dichteinrichtung kann insbesondere dafür vorteilhaft sein, um auch die Ränder der Dichtleiste ausreichend und gleichmäßig mit Schmiermittel zu versorgen. Über den größten Teil der Länge der Dichtleiste kann jede Stelle sowohl von rechts als auch von links mit Schmiermittel versorgt werden, da sich auf beiden Seiten zumindest ein Einlass befindet, über das der Schmiereinrichtung Schmiermittel zugeführt wird. In den Randbereichen der Dichtleiste jenseits des ersten bzw. letzten Einlasses ergibt sich jedoch das Problem, dass diese Bereiche nur von einer Seite mit Schmiermittel versorgt werden, da sich nur auf einer Seite ein Einlass befindet. Dies kann dazu führen, dass die Region der längsseitigen Enden der Dichtleiste nicht mit ausreichend Schmiermittel versorgt werden, speziell auch mit weniger Schmiermittel, als der Mittenbereich der Dichtleiste.

So kann vorteilhafterweise vorgesehen sein, dass die Einlässe so angeordnet sind, dass ihr Abstand zueinander in Längsrichtung der Walze weniger als 2m, insbesondere weniger als 1.75m, bevorzugt 1.5m oder weniger beträgt. Insbesondere können die Einlasse auch so angeordnet sein, dass der Abstand benachbarter Einlasse zueinander in Längsrichtung der Walze gleich ist oder um nicht mehr als 500 mm voneinander abweicht.

Bevorzugt kann die Schmiereinrichtung ganz oder teilweise in oder an der Dichtleiste vorgesehen sein, wobei insbesondere die Schmiermittelaustrittsöffnungen in der Dichtleiste sein können.

Weiterhin kann es vorteilhaft sein, wenn der Abstand von zumindest einem, bevorzugt beiden längsseitigen Enden zu einem Einlass mindestens 20mm, insbesondere mindestens 50mm beträgt. Auch ein Abstand von 100mm kann vorteilhaft sein. Befindet sich ein Einlass nämlich zu nahe am längsseitigen Ende der Dichtleiste, so kann der Effekt auftreten, dass das zugeführte Schmiermittel entweder über das Ende der Dichtleiste hinaus tritt. Um dies zu verhindern, kann zwar die Wirkbreite dieses Einlasses durch geringere Schmiermittelzufuhr gering gehalten werden. Dies führt aber dazu, dass relativ nahe bei diesem ersten Einlass ein weiterer Einlas vorgesehen sein muss.

Weiterhin kann vorgesehen sein, dass die Schmiereinrichtung ganz oder teilweise in oder an der Dichtleiste vorgesehen ist, und wobei insbesondere die Einlässe in der Dichtleiste vorgesehen sind. Auf diese Weise müssen insbesondere im Dichtleistenhalter keine Einlässe vorgesehen sein.

Hinsichtlich der Walze wird die Aufgabe gelöst durch eine Walze, die zumindest eine Dichteinrichtung gemäß einem Aspekt der Erfindung umfasst.

Als Schmiermittel kann üblicherweise ein Wasser verwendet werden, dem gegebenenfalls Additive beigemischt werden können. Der Druck in der Versorgungsleitung kann beispielsweise zwischen 2 und 8 bar, insbesondere 3bar bis 6 bar betragen.

Eine weitere Idee, die in Kombination mit einer Dichteinrichtung gemäß einem Aspekt der Erfindung verwendet werden kann, betrifft eine Walze für eine Maschine zur Herstellung oder Verarbeitung einer Faserstoffbahn, die einen bewegbaren Walzenmantel und eine innerhalb des Walzenmantels angeordnete und im Vergleich zum Walzenmantel drehfeste Über- oder Unterdruckzone umfasst, sowie eine Dichteinrichtung zum Abdichten der Über- oder Unterdruckzone gegenüber der Umgebung. Die Dichteinrichtung weist dabei eine Dichtleiste sowie eine Schmiereinrichtung auf, mittels welcher ein Schmiermittel zwischen die Innenseite des Walzenmantels und die Dichtfläche der Dichtleiste bringbar ist, wobei die Schmiereinrichtung eine Mehrzahl von Schmiermittelaustrittsöffnungen umfasst und über mehrere Inlet-Segmente mit einer Versorgungsleitung zur Versorgung mit Schmiermittel verbunden ist. Die Walze ist dadurch gekennzeichnet, dass die Versorgungsleitung einen inneren Abschnitt umfasst, der innerhalb des Walzenmantels verläuft und dieser innere Abschnitt ein Speichervolumen von mindestens 500 cm³/m, insbesondere von mindestens 750 cm³/m oder 1000 cm³/m, bezogen auf die Länge der Dichtleiste aufweist.

Unter einem Inlet-Segment soll dabei ein Leitungsteil verstanden werden, der an die Versorgungleitung, welche die gesamte Schmiereinrichtung versorgt, angeschlossen ist, und Schmiermittel zu einem Teil der Schmiermittelaustrittsöffnungen leitet.

Die Dichteinrichtung dieser Walze kann dabei als Dichteinrichtung gemäß einem Aspekt der Erfindung ausgeführt sein. An die Einlässe der Dichteinrichtung gemäß einem Aspekt der Erfindung können die Inlet-Segmente angeschlossen werden.

Versuche der Anmelderin haben überaschenderweise ergeben, dass sich mit einer derartigen Versorgungsleitung der Dichteinrichtung eine gleichmäßige Schmiermittelverteilung realisieren lässt. Durch die Pufferwirkung des vergleichsweise großen Speichervolumens der Versorgungsleitung kann sichergestellt werden, dass alle Inlet-Segmente mit demselben Druck versorgt werden, oder der Druckunterschied zumindest so klein ist, dass die für die Verteilung des Schmiermittels keinen nennenswerten Einfluss hat. Dies stellt einen bedeutenden Unterschied zu den aus dem Stand der Technik bekannten Walzen dar. Dort wird eine üblicherweise dünne Versorgungsleitung von einer Seite in die Walze geführt, und von dieser Zuleitung zweigen die Inlet-Segmente zur Schmiereinrichtung ab. Dies führt dazu, dass in den in Flussrichtung des Schmiermittels weiter hinten liegenden Inlet-Segmente ein merklich geringerer Druck anliegt, bzw. eine geringere Menge an Schmiermittel der Schmiereinrichtung zugeführt wird. Durch das Speichervolumen in der vorliegenden Walze wird dieser Effekt weitgehend vermieden.
Die Größe des Speichervolumens soll mindestens 500 cm³/m betragen. Der Wert von 500 cm³/m ist ausreichend für die üblicherweise verwendeten Schmiermittelmengen von 0.5 l/m/min bis ca. 3 l/m/min. Größere Speichervolumina von 1000 cm³/m, 2000 cm³/m oder mehr sind aus Gründen der Vergleichmäßigung des Drucks wie oben beschrieben vorteilhaft. Aufgrund des in manchen Walzen recht engen Bauraums oder auch aus ökonomischen Gründen kann es sinnvoll sein, die Größe Speichervolumens nach oben zu begrenzen. So kann es vorteilhaft sein, das Speichervolumen nicht größer als 20.000 cm³/m bzw. als 10.000 cm³/m vorzusehen.

Die Angabe des Speichervolumens in "cm³/m" bezieht sich dabei jeweils auf die Länge der geschmierten Dichtleiste. Vorteilhafterweise kann die Walze als Saugwalze ausgeführt sein. Bei derartigen Saugwalzen weist der Walzenmantel Öffnungen auf, die üblicherweise in Form eines regelmäßigen Musters angeordnet sind. So kann mittels des in der Unterdruckzone herrschenden Unterdrucks durch die Öffnungen des Walzenmantels hindurch Wasser aus einer Faserstoffbahn oder einer Bespannung abgesaugt werden.

In einer vorteilhaften Ausführung der weiteren Idee kann vorgesehen sein, dass der innere Abschnitt einen rohrförmigen Teil umfasst oder daraus besteht, welcher sich im Wesentlichen über die gesamte Länge der Dichtleiste erstreckt, wobei dieses Rohr an mindestens einer Stelle einen Innendurchmesser von 25mm oder mehr, insbesondere mehr als 40mm, bevorzugt 50mm oder mehr aufweist. Um kostengünstig zu sein wird hier gerne auf Standardrohrgrößen zurückgegriffen, beispielswese 1Zoll, 1.5 Zoll oder 2 Zoll Rohre (1 Zoll = 2.54 cm). Eine solche Ausführung ist vorteilhaft, da hierdurch zwei Eigenschaften der Versorgungsleitung gleichzeitig erfüllt werden, nämlich die Verteilung des Schmiermittels über die Länge der Walze bzw. der Dichtleiste sowie das Bereitstellen des Speichervolumens. Insbesondere kann vorteilhafterweise vorgesehen sein, dass das Rohr über mehr als 50% seiner Länge, insbesondere über seine gesamte Länge einen konstanten Querschnitt aufweist. Ein Rohr, das über die gesamte Länge einen Innendurchmesser von 25mm aufweist, stellt beispielsweise bereits mehr als 500 cm³/m an Speichervolumen zur Verfügung. In einer anderen voreilhaften Ausführung kann vorgesehen sein, dass sich das Rohr über seine Länge kontinuierlich verjüngt. Eine derartige Ausführung kann insbesondere bei langen Dichtleisten mit mehr als 5m, oder mehr als 10m vorteilhaft sein, um den Druck an den in Fließrichtung des Schmiermittels hinten gelegenen Inlet-Segmente noch weiter konstant zu halten.

In bevorzugten Ausführungen kann weiter vorgesehen sein, dass die Mehrzahl der Schmiermittelaustrittsöffnungen gleichmäßig über die Länge der Dichtleiste verteilt sind, insbesondere dass sich die Abstände benachbarter Schmiermittelaustrittsöffnungen um weniger als 25% unterscheiden. Zusätzlich zu der gleichmäßigen Versorgung der Inlet-Segmente unterstützt eine derartige Verteilung der Schmiermittelaustrittsöffnungen auch die gleichmäßige Verteilung des Schmiermittels über die gesamte Länge der Dichtleiste.

Vorteilhafterweise kann der Abstand zweier benachbarter Schmiermittelaustrittsöffnungen zwischen 20mm und 200 mm, insbesondere zwischen 30 mm und 100 mm betragen. In besonders bevorzugten Ausführungen beträgt der Abstand benachbarter Schmiermittelaustrittsöffnungen zwischen 40mm und 60mm.

Alternativ oder zusätzlich kann vorgesehen sein, dass die Inlet-Segmente so angeordnet sind, dass ihr Abstand zueinander in Längsrichtung der Walze weniger als 2m, insbesondere weniger als 1.75m, bevorzugt 1.5m oder weniger beträgt. Insbesondere können die Inlet-Segmente auch so angeordnet sein, dass der Abstand benachbarter Inlet-Segmente zueinander in Längsrichtung der Walze gleich ist.

Die Schmiereinrichtung kann beispielsweise dadurch realisiert werden, dass das Schmiermittel von den Inlet-Segmenten an Düsenvorrichtungen, z.B. Fächerdüsen geführt wird, welche die Schmiermittelaustrittöffnungen darstellen. Über die Düsen wird das Schmiermittel in Richtung der zu schmierenden Dichtfläche geschmiert. Diese Düsenvorrichtungen sind als Schmierspritzrohre bekannt und üblicherweise in Drehrichtung der Walze vor der Dichtleiste angeordnet.

Es kann aber auch vorteilhaft sein, dass die Schmiereinrichtung ganz oder teilweise in oder an der Dichtleiste vorgesehen ist, wobei sich insbesondere die Schmiermittelaustrittsöffnungen in der Dichtleiste befinden. Derartige Dichtleisten mit integrierter Schmiereinrichtung werden häufig deshalb bevorzugt, weil sich die Schmierung der Dichtfläche mit einer geringeren Menge an Schmiermittel realisieren lässt.

Weiterhin kann vorgesehen sein, dass der innere Abschnitt zumindest teilweise starr ausgeführt ist. Der Begriff 'starr' ist dabei im Vergleich zu den Inlet-Segmenten zu verstehen. Häufig sind Inlet-Segmente ganz oder zumindest Teilweise als Kunststoffschlauch ausgeführt. Dies ist insbesondere bei Dichtleisten mit integrierter Schmiereinrichtung sinnvoll, da sich das Inlet-Segment mit der durch den Verschleiß bedingten Bewegung der Leiste mitbewegen muss. Aus Gründen der Stabilität und der einfacheren Handhabung kann es vorteilhaft sein, wenn der innere Abschnitt der Versorgungsleitung zumindest teilweise aus einem starren Material, z.B. in Form eines metallischen Rohres oder eines Kunststoffrohres ausgeführt ist.

Häufig weisen Dichteinrichtungen einen sogenannten Halter zur Aufnahme der Dichtleiste auf. In einer bevorzugten Ausführung kann vorgesehen sein, dass der innere Abschnitt zumindest teilweise an oder in diesem Halter verläuft.

In bevorzugten Ausführungen kann vorgesehen sein, dass alle Inlet-Segmente dieselbe Länge aufweisen oder sich in ihrer Länge um weniger als 25% unterscheiden. Bei zu großen Unterschieden in den Längen der Inlet-Segmente kann die Gefahr bestehen, dass die Wirkung der Vergleichmäßigung des Druckes nicht vollständig an bis zu den Schmiermittelaustrittsöffnungen weitergegeben werden kann.
Vorteilhafterweise kann die Länge der Inlet-Segmente zwischen 150mm und 700 mm, insbesondere zwischen 200mm und 400 mm betragen.

Eine sehr vorteilhafte Ausführung ist es hierbei, wenn der innere Abschnitt der Versorgungsleitung an der Außenseite des Saugkastens einer Unterdruckzone montiert ist. Zum einen ist dieser Montageposition einfacher zugänglich, als im Inneren des Saugkastens. Zum anderen ist der Abstand vom inneren Abschnitt der Versorgungsleitung zu den Einlässen der Dichtleiste üblicherweise geringer, so dass man mit kürzeren Inlet-Segmenten mit einer Länge von beispielsweise 150mm-250mm auskommen kann.

Der Abstand eines Inlet-Segmentes zu einem längsseitigen Ende der Dichtleiste kann bevorzugt maximal 1000mm oder maximal 800mm, insbesondere maximal 600mm, bevorzugt 400mm oder weniger betragen.

Weiterhin kann es vorteilhaft sein, wenn die Versorgungsleitung zudem einen äußeren Abschnitt aufweist, welcher im Wesentlichen außerhalb der Walze verläuft, wobei der äußere Abschnitt mit einer Innendurchmesser von 25mm oder weniger, insbesondere 20mm oder weniger bzw. 15mm oder weniger über eine Stirnseite ins Innere der Walze geführt wird, wo er mit dem inneren Abschnitt verbunden ist. Insbesondere kann der äußere Abschnitt einen geringeren Innendurchmesser aufweisen, als der innere Abschnitt, insbesondere auch an der Verbindungsstelle der beiden Abschnitte.

Hinsichtlich des Verfahrens wird die Aufgabe gelöst durch ein Verfahren zum Betrieb einer Walze für eine Maschine zur Herstellung oder Verarbeitung einer Faserstoffbahn, wobei die Walze nach einem Aspekt der Erfindung ausgeführt ist, dadurch gekennzeichnet, dass die Schmiereinrichtung mit weniger als 2.4 l/min/m, insbesondere zwischen 0.4 l/min/m und 1.5 l/min/m an Schmiermittel versorgt wird Bei einer derartigen Schmiermittelmenge erweist sich die Walze gemäß einem der oben erwähnten Aspekte als besonders vorteilhaft.

Weiterhin kann vorteilhaft sein, dass über einen Startzeitraum die Schmiereinrichtung mit 2.4 l/min/m oder mehr an Schmiermittel versorgt wird, und nach diesem Startzeitraum die Schmiermittelmenge auf mit weniger als 2.4 l/min/m, insbesondere zwischen 0.4 l/min/m und 1.5 l/min/m reduziert wird. Ein solcher Startzeitraum kann beispielsweise mindestens 30 s insbesondere zwischen 30s und 5 min betragen. Ein derartiger Startzeitraum, der dem Standardbetrieb vorgeschaltet ist, kann unter anderem sicherstellen, dass das Speichervolumen vollständig mit Schmiermittel gefüllt ist und somit die Walze, bzw. die Schmiereinrichtung ihre volle Wirkung entfalten kann. Dies ist besondere bei solchen Walzen vorteilhaft, bei denen ein innerer Abschnitt der Versorgungsleitung ein Speichervolumen aufweist das, wie in der weiteren Idee angegeben, mindestens 500 cm³/m beträgt.

Im Weiteren wird die Erfindung anhand schematischer Zeichnungen weiter erläutert, wobei die Erfindung nicht auf diese Ausführungen beschränkt ist.
Figur 1 zeigt einen Ausschnitt einer Walze gemäß einem Aspekt der Erfindung.
Figur 2 zeigt einen Ausschnitt einer Walze gemäß einem weiteren Aspekt der Erfindung.
Figur 3 zeigt einen Ausschnitt einer Walze gemäß einem weiteren Aspekt der Erfindung.
Figur 4 zeigt einen Ausschnitt einer Walze gemäß einem weiteren Aspekt der Erfindung.

Figur 1 zeigt eine Walze 1 mit einem Walzenmantel 11 und einer Stirnseite 12. Bei einer solchen Walze kann es sich beispielsweise um eine Saugwalze 1 handeln. Im Inneren der Walze 1 ist eine Dichteinrichtung 2 vorgesehen. Diese umfasst eine Dichtleiste 3, die in einem Dichtleistenhalter 3a angeordnet ist, sowie eine Schmiereinrichtung 4. Die in Figur 1 gezeigte Schmiereinrichtung 4 befindet sich weitgehend in der Dichtleiste 3. Eine Vielzahl von Schmiermittelaustrittsöffnungen 5 ist nebeneinander angeordnet. Diese Öffnungen 5 sind dabei so platziert, dass austretendes Schmiermittel zwischen die Dichtfläche der Dichtleiste 3 und den Walzenmantel 11 gelangt. Für die Versorgung der Schmiereinrichtung 4 mit Schmiermittel, z.B. mit Schmierwasser ist eine Versorgungsleitung 6 vorgesehen, die einen inneren Abschnitt 7 umfasst, der im Inneren des Walzenmantels 11 verläuft, und ein Speichervolumen von mindestens 500 cm³/m , insbesondere von mindestens 2000 cm³/m , bezogen auf die Länge der Dichtleiste aufweist, sowie einen äußeren Abschnitt 8. Über mehrere Inlet-Segmente 9, 9a ist die Schmiereinrichtung 4 an einer Mehrzahl von Einlässen 10, 10a mit dem inneren Abschnitt 7 der Versorgungsleitung 6 verbunden. In vorteilhaften Ausführungen können die Abstände zweier benachbarter Inlet-Segmente 9, 9a und /oder zweier benachbarter Einlässe 10, 10a jeweils gleich sein. Alternativ oder zusätzlich kann vorgesehen sein, dass die Inlet-Segmente 9, 9a so angeordnet sind, dass ihr Abstand zueinander in Längsrichtung der Walze 1 weniger als 2m, insbesondere weniger als 1.75m, bevorzugt 1.5m oder weniger beträgt. Der Abstand eines Inlet-Segmentes 9a bzw. eines Einlasses 10a zu einem längsseitigen Ende der Dichtleiste 3 kann bevorzugt maximal 800mm, insbesondere maximal 600mm, bevorzugt 400mm oder weniger betragen.

Der innere Abschnitt 7 der Versorgungsleitung besteht in Figur 1 aus einem rohrförmigen Teil. Dieses Rohr vorteilhafterweise aus einem Material (Z.B. Metall oder Kunststoff) ausgeführt sein, dass starrer ist, als die Inlet-Segmente 9, 9a. Es können beispielsweise Rohre mit Innendurchmessern von 25mm (entspricht einem Speichervolumen von ca. 500 cm³/m), 40mm oder 50mm (entspricht einem Speichervolumen von ca. 2000 cm³/m) verwendet werden. Die Inlet-Segmente 9, 9a können beispielsweise als Schlauchsegmente ausgeführt sein.

Figur 2 unterscheidet sich von Figur 1 dadurch, dass der innere Abschnitt 7 aus einem Rohr 7 besteht, welches sich über seine Länge kontinuierlich verjüngt.

Figur 3 zeigt eine Dichtleiste 3 in einem Halter 3a, welche mittels eines Anpressschlauches 13 gegen die Innenseite des Walzenmantels 11 der Walze 1 angepresst wird. Eine derartige Verwendung eines Anpressschlauches zum Anpressen an eine bewegte Fläche wie einen Walzenmantel ist eine übliche, dem Fachmann bekannte Maßnahme. Im Unterschied zu den in Figur 1 und 2 gezeigten Ausführungen ist in Figur 3 die Schmiereinrichtung 4 nicht in der Dichtleiste integriert. Die Schmierung wird mittels einer Anzahl von Sprühdüsen realisiert, welche die Austrittsöffnungen 5 zur Verfügung stellen. Die Sprühdüsen sind mit dem inneren Abschnitt 7 der Versorgungsleitung über Inlet-Segmente 9 verbunden.

Eine weiteres vorteilhaftes Merkmal, das in Figur 3 zusammen mit den Spritzdüsen verwirklicht ist, welches aber auch in Kombination mit einer in die Dichtleiste 3 integrierten Schmiereinrichtung 4 möglich ist, besteht darin dass der innere Abschnitt 7 der Versorgungsleitung zumindest teilweise zumindest teilweise an oder in dem Dichtleistenhalter 3a verläuft. Dieser innere Abschnitt 7 stellt das Speichervolumen von mindestens 500 cm³/m zur Verfügung, und kann beispielsweise die Form eines Zylinders oder eines sich verjüngenden Zylinders aufweisen.

In Figur 4 sind noch einmal schematisch wesentliche Komponenten der Erfindung dargestellt. Bei einer Dichtleiste 3 mit integrierter Dichteirichtung werden die Schmiermittelaustrittsöffnungen 5 über Einlässe 10, 10a mit Schmiermittel versorgt. Die Einlässe 10, 10a sind über Inlet-Segmente 9, 9a mit dem inneren Abschnitt 7der Versorgungsleitung verbunden. Die Abstände von den längsseitigen Ende der Dichtleiste 3 zum ersten Einlass 10a, bzw. zum ersten Inlet Segment 9a ist mit d1 bzw d5 bezeichnet, während die Abstände benachbarter Einlässe 10, 10a bzw. benachbarterr Inlet Segmente 9, 9a zueinander mit d2, d3, d4 bezeichnet ist. Die Anzahl von 4 Einlässen ist dabei exemplarisch. Es können durchaus auch mehr oder weniger Einlässe/Inlet-Segment vorgesehen sein.

Die folgende Tabelle gibt einige vorteilhafte Abstände de Inlet-Segmente bzw. der Einlässe an.

| **Bsp. Nr-** | **d₁** | **d₂** | **d₃** | **d₄** | **d₅** |
|---|---|---|---|---|---|
| #1 | 400mm | 1360mm | 1360mm | 1360mm | 400mm |
| #2 | 640mm | 1200mm | 1200mm | 1200mm | 640mm |
| #3 | 540mm | 1250mm | 1300mm | 1250mm | 540mm |

Wie in zu sehen ist, können die 'inneren' Abstände d2-d4 gleich sein, oder sich um einige Millimeter unterscheiden. Dies kann beispielsweise durch die Einbausituation bedingt sein.

### Bezugszeichenliste

- 1: **Walze**
- 2: **Dichteinrichtung**
- 3: **Dichtleiste**
- 3a: **Halter**
- 4: **Schmiereinrichtung**
- 5: **Schmiermittelaustrittsöffnungen**
- 6: **Versorgungsleitung**
- 7: **innerer Abschnitt**
- 8: **äußerer Abschnitt**
- 9, 9a: **Inlet-Segment**
- 10,10a: **Einlass**
- 11: **Walzenmantel**
- 12: **Stirnseite**
- 13: **Anpressschlauch**

## Patentansprüche

1. Dichteinrichtung (2) zum Abdichten einer Über- oder Unterdruckzone einer Walze (1) für eine Maschine zur Herstellung oder Verarbeitung einer Faserstoffbahn wobei die Dichteinrichtung (2) eine Dichtleiste (3) sowie eine Schmiereinrichtung (4) aufweist, mittels welcher bei bestimmungsgemäßer Verwendung ein Schmiermittel zwischen die Innenseite des Walzenmantels (11) und die Dichtfläche der Dichtleiste (3) bringbar ist, wobei die Schmiereinrichtung (4) eine Mehrzahl von Schmiermittelaustrittsöffnungen (5) umfasst und mit einer Versorgungsleitung (6) zur Versorgung mit Schmiermittel verbindbar ist, wobei die Schmiereinrichtung (4) über mehrere Einlässe (10, 10a) mit der Versorgungsleitung (6) verbindbar ist, welche über die Länge der Dichtleiste (3) verteilt sind, und wobei die Dichtleiste (3) ein erstes und ein zweites längsseitiges Ende aufweist, **dadurch gekennzeichnet, dass** der Abstand von zumindest einem, bevorzugt beiden längsseitigen Enden zu einem Einlass (10, 10a) maximal 1000mm, insbesondere maximal 800mm, bevorzugt 600mm oder weniger beträgt.

2. Dichteinrichtung (2) nach Anspruch 1, **dadurch gekennzeichnet, dass** die Schmiereinrichtung (4) ganz oder teilweise in oder an der Dichtleiste (3) vorgesehen ist, wobei insbesondere die Schmiermittelaustrittsöffnungen (5) und/oder die Einlässe(10, 10a) in der Dichtleiste vorgesehen sind.

3. Dichteinrichtung (2) nach einem der vorherigen Ansprüche, **dadurch gekennzeichnet, dass** die Einlässe (10, 10a) so angeordnet sind, dass ihr Abstand zueinander in Längsrichtung der Dichtleiste (3) weniger als 2m, insbesondere weniger als 1.75m, bevorzugt 1.5m oder weniger beträgt.

4. Dichteinrichtung (2) nach einem der vorherigen Ansprüche, **dadurch gekennzeichnet, dass** die Einlässe (10, 10a) so angeordnet sind, dass der Abstand benachbarter Einlässe (10, 10a) zueinander in Längsrichtung der Dichtleiste (3) gleich ist oder um nicht mehr als 500 mm voneinander abweicht.

5. Dichteinrichtung (2) nach einem der Ansprüche 1 bis 4, **dadurch gekennzeichnet, dass** der Abstand von zumindest einem, bevorzugt beiden längsseitigen Enden zu einem Einlass (10, 10a) mindestens 20mm, insbesondere mindestens 50mm beträgt.

6. Walze (1) für eine Maschine zur Herstellung oder Verarbeitung einer Faserstoffbahn, umfassend eine Über- oder Unterdruckzone, **dadurch gekennzeichnet, dass** die Walze (1) eine Dichteinrichtung (2) zum Abdichten einer Über- oder Unterdruckzone gemäß einem der vorherigen Ansprüche aufweist.

7. Verfahren zum Betrieb einer Walze (1) gemäß Anspruch 6, **dadurch gekennzeichnet, dass** die Schmiereinrichtung (4) mit weniger als 2.4 l/min/m, insbesondere zwischen 0.4 l/min/m und 1.5 l/min/m an Schmiermittel versorgt wird.

8. Verfahren zum Betrieb einer Walze (1) gemäß Anspruch 6, **dadurch gekennzeichnet, dass** über einen Startzeitraum die Schmiereinrichtung mit 2.4 l/min/m oder mehr an Schmiermittel versorgt wird, und nach diesem Startzeitraum die Schmiermittelmenge auf mit weniger als 2.4 l/min/m, insbesondere zwischen 0.4 l/min/m und 1.5 l/min/m reduziert wird.

9. Verfahren nach Anspruch 8, **dadurch gekennzeichnet, dass** der Startzeitraum mindestens 30s, insbesondere zwischen 30s und 5 min beträgt.

## Claims

1. Sealing device (2) for sealing a positive or negative pressure zone of a roll (1) for a machine for producing or finishing a fibrous web, wherein the sealing device (2) has a sealing strip (3) and a lubricating device (4), by means of which, during proper use, a lubricant can be brought between the inner side of the roll shell (11) and the sealing surface of the sealing strip (3), wherein the lubricating device (4) comprises a plurality of lubricant outlet openings (5) and can be connected to a supply line (6) for the supply with lubricant, wherein the lubricating device (4) can be connected to the supply line (6) via multiple inlets (10, 10a), which are distributed over the length of the sealing strip (3), and wherein the sealing strip (3) has a first and a second longitudinal end,
**characterized in that**
the distance of at least one, preferably both, longitudinal ends to an inlet (10, 10a) is a maximum of 1000 mm, in particular a maximum of 800 mm, preferably 600 mm or less.

2. Sealing device (2) according to Claim 1, **characterized in that** the lubricating device (4) is provided wholly or partly in or on the sealing strip (3), wherein in particular the lubricant outlet openings (5) and/or the inlets (10, 10a) are provided in the sealing strip.

3. Sealing device (2) according to either of the preceding claims, **characterized in that** the inlets (10, 10a) are arranged such that their distance from one another in the longitudinal direction of the sealing strip (3) is less than 2 m, in particular less than 1.75 m, preferably 1.5 m or less.

4. Sealing device (2) according to one of the preceding claims, **characterized in that** the inlets (10, 10a) are arranged such that the distance of adjacent inlets (10, 10a) from one another in the longitudinal direction of the sealing strip (3) is equal or deviates from one another by no more than 500 mm.

5. Sealing device (2) according to one of Claims 1 to 4, **characterized in that** the distance of at least one, preferably both, longitudinal ends to an inlet (10, 10a) is at least 20 mm, in particular at least 50 mm.

6. Roll (1) for a machine for producing or finishing a fibrous web, comprising a positive or negative pressure zone, **characterized in that** the roll (1) has a sealing device (2) for sealing a positive or negative pressure zone according to one of the preceding claims.

7. Method for operating a roll (1) according to Claim 6, **characterized in that** the lubricating device (4) is supplied with less than 2.4 l/min/m in particular between 0.4 1/min/m and 1.5 1/min/m of lubricant.

8. Method for operating a roll (1) according to Claim 6, **characterized in that** over a starting time period, the lubricating device is supplied with 2.4 1/min/m or more of lubricant and, after this starting time period, the quantity of lubricant is reduced to with less than 2.4 l/min/m, in particular between 0.4 l/min/m and 1.5 l/min/m.

9. Method according to Claim 8, **characterized in that** the starting time period is at least 30 s, in particular between 30 s and 5 min.

## Revendications

1. Dispositif d'étanchéité (2) destiné à étanchéifier une zone de surpression ou de dépression d'un rouleau (1) d'une machine de production ou de traitement d'une bande de matière fibreuse, le dispositif d'étanchéité (2) comportant une bande d'étanchéité (3) et un dispositif de lubrification (4) à l'aide duquel un lubrifiant peut être amené entre le côté intérieur de l'enveloppe de rouleau (11) et la surface d'étanchéité de la bande d'étanchéité (3) lorsqu'il est utilisé comme prévu, le dispositif de lubrification (4) comprenant une pluralité d'ouvertures de sortie de lubrifiant (5) et pouvant être relié à une conduite d'alimentation (6) destinée à l'alimentation en lubrifiant, le dispositif de lubrification (4) pouvant être relié à la conduite d'alimentation (6) par le biais de plusieurs entrées (10, 10a) qui sont réparties sur la longueur de la bande d'étanchéité (3), et la bande d'étanchéité (3) comportant des première et deuxième extrémités longitudinales,
**caractérisé en ce que** la distance entre au moins une extrémité longitudinale, de préférence les deux, et une entrée (10, 10a) est au maximum de 1000 mm, en particulier au maximum de 800 mm, de préférence 600 mm ou moins.

2. Dispositif d'étanchéité (2) selon la revendication 1, **caractérisé en ce que** le dispositif de lubrification (4) est prévu en totalité ou en partie dans ou sur la bande d'étanchéité (3), en particulier les ouvertures de sortie de lubrifiant (5) et/ou les entrées (10, 10a) étant prévues dans la bande d'étanchéité.

3. Dispositif d'étanchéité (2) selon l'une des revendications précédentes, **caractérisé en ce que** les entrées (10, 10a) sont disposées de telle sorte que leur distance les unes par rapport aux autres dans la direction longitudinale de la bande d'étanchéité (3) soit inférieure à 2 m, en particulier inférieure à 1,75 m, de préférence 1,5 m ou moins.

4. Dispositif d'étanchéité (2) selon l'une des revendications précédentes, **caractérisé en ce que** les entrées (10, 10a) sont disposées de telle sorte que la distance entre des entrées adjacentes (10, 10a) soit la même dans la direction longitudinale de la bande d'étanchéité (3) ou ne soit pas supérieure à 500 mm.

5. Dispositif d'étanchéité (2) selon l'une des revendications 1 à 4, **caractérisé en ce que** la distance entre au moins une extrémité longitudinale, de préférence les deux, et une entrée (10, 10a) est d'au moins 20 mm, en particulier d'au moins 50 mm.

6. Rouleau (1) destiné à une machine de production ou de traitement d'une bande de matière fibreuse, le rouleau comprenant une zone de surpression ou de dépression, **caractérisé en ce que** le rouleau (1) comporte un dispositif d'étanchéité (2) destiné à étanchéifier une zone de surpression ou de dépression selon les revendications précédentes.

7. Procédé de fonctionnement d'un rouleau (1) selon la revendication 6, **caractérisé en ce que** le dispositif de lubrification (4) est alimenté en lubrifiant à raison de moins de 2,4 l/min/m, en particulier entre 0,4 1/min/m et 1,5 l/min/m.

8. Procédé de fonctionnement d'un rouleau (1) selon la revendication 6, **caractérisé en ce que** le dispositif de lubrification est alimenté en lubrifiant à raison de 2,4 1/min/m ou plus pendant une période de démarrage et, après cette période de démarrage, la quantité de lubrifiant est réduite à raison de à moins de 2,4 l/min/m, en particulier entre 0,4 1/min/m et 1,5 l/min/m.

9. Procédé selon la revendication 8, **caractérisé en ce que** la période de démarrage est d'au moins 30 s, notamment entre 30 s et 5 min.
